# EUROPÄISCHE PATENTSCHRIFT

(11) **EP 4 560 185 B1**
(45) Veröffentlichungstag und Bekanntmachung des Hinweises auf die Patenterteilung: **08.04.2026**
(21) Anmeldenummer: 23211767.1
(22) Anmeldetag: 23.11.2023
(51) Int. Cl.: F21S 41/143, F21S 41/24, F21S 41/27, F21S 41/32, F21S 41/43

(54) **BELEUCHTUNGSVORRICHTUNG FÜR EINEN KRAFTFAHRZEUGSCHEINWERFER SOWIE KRAFTFAHRZEUGSCHEINWERFER**
LIGHTING DEVICE FOR A MOTOR VEHICLE HEADLIGHT AND MOTOR VEHICLE HEADLIGHT
DISPOSITIF D'ÉCLAIRAGE POUR UN PHARE DE VÉHICULE AUTOMOBILE ET PHARE DE VÉHICULE AUTOMOBILE

(43) Veröffentlichungstag der Anmeldung: 28.05.2025
(73) Patentinhaber: ZKW Group GmbH, 3250 Wieselburg (AT)
(72) Erfinder: Go, Donghyun, Gyeongsan-si (KR); Oh, Namseok, Goyang-si (KR); Kim, Yongkyo, Incheon-si (KR); Schager, Alexander Thomas, 3270 Scheibbs (AT)
(74) Vertreter: Patentanwaltskanzlei Matschnig & Forsthuber OG

(56) Entgegenhaltungen:
- EP-A1- 3 290 777
- EP-A1- 3 653 926
- EP-A1- 4 053 447
- WO-A1-2023/038010
- DE-T5- 112021 004 426

## Beschreibung

Die Erfindung betrifft eine Beleuchtungsvorrichtung für einen Kraftfahrzeugscheinwerfer zum Erzeugen einer Lichtverteilung mit Hell-Dunkel-Grenze mit den Merkmalen des Oberbegriffes von Anspruch 1. Derartige Beleuchtungsvorrichtungen sind aus EP 4053447 A1 und DE 11 2021 004 426 T5 bekannt.

Weiters betrifft die Erfindung einen Kraftfahrzeugscheinwerfer mit zumindest einer solchen Beleuchtungsvorrichtung.

Aus dem Stand der Technik sind oben beschriebene Beleuchtungsvorrichtungen bekannt, bei welchen durch Modifikation des lichtdurchlässigen Körpers, des Lichteinkoppelelementes oder der Projektionsvorrichtung zusätzlich zu einer Vorfeld- oder Abblendlichtverteilung mit der zumindest einen Lichtquelle weiters eine Signlight-Lichtverteilung erzeugt werden kann.

Diese Modifikationen sind häufig dergestalt, dass jener Teil des von der Lichtquelle emittierten Lichtes, der ohne Modifikation entweder ungenutzt bleibt oder zur Vorfeld- bzw. Abblendlichtverteilung beiträgt, und der zur Erzeugung der Signlight-Lichtverteilung genutzt wird, aus dem lichtdurchlässigen Körper austritt, bevor er - direkt oder nach Wiedereintritt in den lichtdurchlässigen Körper - über die Projektionsvorrichtung als Signlight-Lichtverteilung abgebildet wird.

Dabei hat sich allerdings herausgestellt, dass das aus dem lichtdurchlässigen Körper austretende Licht schwer kontrolliert werden kann und häufig zu Streulicht führt, das zu unerwünschten optischen Effekten führen kann.

Es ist eine Aufgabe der Erfindung, eine Beleuchtungsvorrichtung bereitzustellen, mit welcher zusätzlich zu einer Vorfeld- oder Abblendlichtverteilung eine Signlight-Lichtverteilung erzeugt werden kann und bei der die oben genannten Nachteile nicht auftreten.

Diese Aufgabe wird mit einer Beleuchtungsvorrichtung mit den kennzeichnenden Merkmalen von Anspruch 1 gelöst.

Im Gegensatz zu bestehenden Lösungen, bei denen ein optischer Pfad außerhalb des lichtleitenden Körpers erzeugt wird, realisiert die Erfindung für die Erzeugung des Signlights einen optischen Pfad ausschließlich innerhalb des lichtleitenden Körpers, sodass die beschriebenen Probleme des Standes der Technik, wie unkontrollierbares Streulicht, das beispielsweise zu übermäßig viel Licht im Bereich der HV-Linie gelangt, vermieden werden können.

Die Signlight-Lichtverteilung kann einfach gesteuert werden, ohne dass dabei negative Auswirkungen auf die Vorfeld- oder Abblendlichtverteilung entstehen.

Die Verwendung von drei totalreflektierenden Bereichen, die den optischen Pfad jener Lichtstrahlen, welche Signlight erzeugt, realisieren, erlaubt es außerdem, durch Abstimmung dieser drei Bereiche zueinander, beispielsweise hinsichtlich ihres Abstandes, Abmessungen (Größe), Form, Neigungen etc., die erzeugte Signlight-Lichtverteilung optimal an die gewünschten Erfordernisse anzupassen.

Vorteilhafte Ausgestaltungen der Erfindung sind in an abhängigen Ansprüchen beschrieben. Es kann vorgesehen sein, dass die erste Umlenkstruktur eine Umlenkfläche umfasst oder in Form einer Umlenkfläche ausgebildet ist, wobei beispielsweise die Umlenkfläche als ebene Fläche oder als konkav gekrümmte Fläche ausgebildet ist.

Eine konkave Krümmung kann beispielsweise zur Erzeugung eines Parallelstrahlbündels genutzt werden, welche auf die auf die zweite Umlenkstruktur an der oberen Begrenzungsfläche gleichverteilt auftreffen, wodurch sich eine bessere Kontrolle der Intensitäten verwirklichen lässt.

Weiters kann vorgesehen sein, dass die zweite Umlenkstruktur als Fläche, insbesondere als ebene Fläche ausgebildet ist.

Dies erlaubt beispielsweise eine einfache Auslegung, da lediglich die Flächen-Neigung ausgelegt werden muss, die Lichtvorformung und Menge des Lichtes wird durch die erste Umlenkstruktur sichergestellt.

Es kann vorgesehen sein, dass der erste Flächenbereich der ersten unteren Fläche in vertikalen Schnitten eine gerade Schnittkurve bildet.

Weiters kann vorgesehen sein, dass der erste Flächenbereich der ersten unteren Fläche in horizontalen Schnitten gekrümmte Schnittkurven, insbesondere konvexe Schnittkurven bildet.

Vorzugsweise folgen diese konvexen Schnittkurven einer Petzval-Fläche bzw. Brennfläche der Projektionseinrichtung.

Horizontale Schnittkurven ergeben sich dabei durch Schneiden der jeweiligen Fläche mit horizontalen Ebenen, vertikale Schnittkurven ergeben sich durch Schneiden der jeweiligen Fläche mit vertikalen Ebenen, welche parallel zu der optischen Achse der Beleuchtungsvorrichtung bzw. der Projektionsvorrichtung verlaufen oder die optische Achse enthalten.

Vorzugsweise ist vorgesehen, dass der erste Flächenbereich eine Begrenzungsfläche einer Vertiefung in der ersten unteren Begrenzungsfläche ist.

Unterhalb des ersten Flächenbereiches schließt an diesen ein dritter Flächenbereich der ersten Begrenzungsfläche an. Durch die Bildung einer Vertiefung liegt dieser zweite Flächenbereich derart, dass auf diesen kein Licht von der zweiten Umlenkstruktur gelangt. Durch die Verwendung leidlich eines Flächenbereiches, welcher Licht in Richtung der Projektionsvorrichtung reflektiert, wird es einfacher, die Erzeugung der Signlight-Lichtverteilung zu kontrollieren.

Weiters kann mit Vorteil vorgesehen sein, dass der erste Flächenbereich zu der zweiten Begrenzungsfläche beabstandet ist und zwischen dem ersten Flächenbereich und der zweiten Begrenzungsfläche ein weiterer, zweiter Flächenbereich der ersten Begrenzungsfläche angeordnet ist, welcher den ersten Flächenbereich mit der zweiten Begrenzungsfläche verbindet.

In diesem Zusammenhang kann weiters vorgesehen sein, dass der zweite Flächenbereich derart angeordnet und ausgebildet ist, dass kein Licht von der zweite Umlenkstruktur auf den zweiten Flächenbereich gelangt.

Mit diesem zweiten Flächenbereich, der beispielsweise einen Streifen zwischen dem ersten Flächenbereich und der zweiten Begrenzungsfläche bildet, kann ein dunkler Streifen im Lichtbild, zwischen der Hell-Dunkel-Grenze der Vorfeld- bzw. Abblendlichtverteilung und der unteren Begrenzung der Signlight-Lichtverteilung realisiert werden.

Weiters kann vorgesehen sein, dass die zweite Umlenkstruktur durch eine Vertiefung in der oberen Begrenzungsfläche gebildet ist.

Diese Vertiefung wird durch die, vorzugsweise ebene, Fläche und ggf. durch eine weitere Begrenzungsfläche bzw. weitere Begrenzungsflächen, welche der Lichtquelle abgewandt ist/sind und auf die in der Regel kein Licht auftrifft bzw. die lichttechnisch keine Funktion hat/haben, gebildet.

Weiters kann vorgesehen sein, dass die Blendekante in oder im Wesentlichen in der Petzvalfläche bzw. einer Brennfläche der Projektionsvorrichtung liegt.

Schließlich kann mit Vorteil vorgesehen sein, dass das zumindest eine Lichteinkoppelelement, der lichtdurchlässige Körper und die Projektionsvorrichtung einstückig aus einem lichtdurchlässigen Material gebildet sind und gemeinsam einen Körper bilden.

Die Lichtverteilung mit Hell-Dunkelgrenze ist vorzugsweise eine Vorfeldlichtverteilung oder eine Abblendlichtverteilung.

Im Folgenden ist die Erfindung an Hand der Zeichnung näher erörtert. In dieser zeigt
Fig. 1 eine Beleuchtungsvorrichtung für einen Kraftfahrzeugscheinwerfer nach dem Stand der Technik in einer perspektivischen Ansicht von schräg hinten,
Fig. 1a die Beleuchtungsvorrichtung aus **Figur 1** in einem Vertikalschnitt und einem exemplarischen Strahlenverlauf der von einer Lichtquelle emittierten Lichtstrahlen,
Fig. 2 eine erfindungsgemäße Beleuchtungsvorrichtung in einer Seitenansicht,
Fig. 2a die Beleuchtungsvorrichtung aus **Figur 2** in einer Draufsicht,
Fig. 2b die Beleuchtungsvorrichtung aus **Figur 2** in einer perspektivischen Ansicht von schräg oben,
Fig. 2c die Beleuchtungsvorrichtung aus **Figur 2** in einer perspektivischen Ansicht von schräg unten,
Fig. 3 einen Schnitt durch die Beleuchtungsvorrichtung gemäß der Ebene B-B aus **Figur 2a** mit der schematischen Darstellung eines Strahlenverlaufes,
Fig. 3a den Schnitt aus **Figur 3** mit der schematischen Darstellung eines weiteren Strahlenverlaufes,
Fig. 3b einen Vertikalschnitt im Bereich der Blendenvorrichtung,
Fig. 4 eine perspektivische Ansicht der Beleuchtungsvorrichtung aus **Figur 2** im Bereich des Lichteinkoppelelementes mit einer ersten Umlenkstruktur,
Fig. 4a eine perspektivische Ansicht der Beleuchtungsvorrichtung aus **Figur 2** im Bereich des einer zweiten Umlenkstruktur,
Fig. 4b eine perspektivische Ansicht der gesamten Beleuchtungsvorrichtung,
Fig. 4c eine perspektivische Ansicht der Beleuchtungsvorrichtung aus **Figur 2** mit Fokus auf die Blendenvorrichtung,
Fig. 5 schematisch eine Vorfeldlichtverteilung und relevante Punkte einer Signlight-Lichtverteilung, und
Fig. 6 eine Simulation einer mit einer erfindungsgemäßen Beleuchtungsvorrichtung erzeugten Abblend-Lichtverteilung und Signlight-Lichtverteilung.

**Figur 1 und 1a** zeigen vorerst eine Beleuchtungsvorrichtung 1 für einen Kraftfahrzeugscheinwerfer gemäß dem Stand der Technik zum Erzeugen einer Lichtverteilung LV mit Hell-Dunkel-Grenze HDG. Bei dieser Lichtverteilung handelt es sich beispielsweise um eine Vorfeld- oder Abblendlichtverteilung.

Die Erfindung baut auf einer solchen bekannten Beleuchtungsvorrichtung 1 aus dem Stand der Technik auf, übereinstimmende technische Merkmale der Beleuchtungsvorrichtung nach dem Stand der Technik und der erfindungsgemäßen Beleuchtungsvorrichtung werden daher mit identischen Bezugszeichen gekennzeichnet.

Die Beleuchtungsvorrichtung 1 umfasst einen lichtdurchlässigen Körper 100, ein Lichteinkoppelelement 101, und eine dem zumindest einen Lichteinkoppelelement 101 zugeordnete Lichtquelle 10. Das von der Lichtquelle 10 emittierte Licht wird von dem Lichteinkoppelelement 101 in den lichtdurchlässigen Körper 100 eingekoppelt und pflanzt sich in Richtung einer Projektionsvorrichtung 200 der Beleuchtungsvorrichtung 1 fort.

Bei der Lichtquelle 10 handelt es sich beispielsweise um eine oder mehrere LEDs bzw. umfasst die Lichtquelle 10 ein oder mehrere LEDs.

Die Projektionsvorrichtung 200 liegt beispielsweise dem Lichteinkoppelelement 101 gegenüber.

Das Lichteinkoppelelement 101 ist dazu eingerichtet ist, zumindest einen Teil des Lichtes, welches von der Lichtquelle 10 emittiert wird, derart in den lichtdurchlässigen Körper 100 einzukoppeln, dass dieses sich in diesem als erstes Lichtbündel S1 zu der Projektionsvorrichtung 200 fortpflanzt.

Der lichtdurchlässige Körper 100 weist eine Blendenvorrichtung 103 mit einer Blendenkante 104 auf, wobei die Blendenkante 104 in Lichtausbreitungsrichtung X1 gesehen zwischen dem Lichteinkoppelelement 101 und der Projektionsvorrichtung 200 angeordnet ist.

Das erste Lichtbündel S1 wird von der Blendenkante 104 zu einem zweiten Lichtbündel S2 modifiziert, welches zweite Lichtbündel S2 von der Projektionsvorrichtung 200 als die Lichtverteilung LV mit Hell-Dunkel-Grenze HDG abgebildet wird. Die Hell-Dunkel-Grenze HDG, insbesondere die Form der Hell-Dunkel-Grenze HDG, von der Blendenkante 104 bestimmt.

Die Lichtstrahlen des Lichtbündels S2 werden dabei von der Projektionsvorrichtung 200 zu Lichtbündel S2' modifiziert.

Die Blendenkante 104 wird von einer ersten unteren Begrenzungsflächen 105 und einer zweiten unteren Begrenzungsfläche 106 des lichtdurchlässigen Körpers 100, welche einer oberen Begrenzungsfläche 107 gegenüberliegen, gebildet, indem die unteren Begrenzungsflächen 105, 106 in einer gemeinsamen Kante, der Blendenkante 104, zusammenlaufen.

Die Blendekante 104 liegt in oder im Wesentlichen in der Petzvalfläche bzw. einer Brennfläche der Projektionsvorrichtung 200.

Bevorzugt ist vorgesehen, dass das Lichteinkoppelelement 101 das von der Lichtquelle emittierte, in das Lichteinkoppelelement eingekoppelte Licht, zu dem ersten Lichtbündel formt, wobei vorzugsweise das Lichtbündel in einen Bereich, insbesondere in einen Bereich oberhalb, vorzugsweise knapp oberhalb der Blendenkante gerichtet ist.

Es kann, insbesondere auch bei der erfindungsgemäßen Beleuchtungsvorrichtung, in Abweichung von der schematischen Darstellung der **Figur 1** vorgesehen sein, dass die Blendenkante in horizontaler Richtung gekrümmt, insbesondere konkav gekrümmt, ausgebildet ist, und die Blendenkante vorzugsweise der Brennpunktlinie der Projektionsvorrichtung folgt, wobei vorzugsweise die Blendenkante in bzw. in etwa in der Petzvalfläche der Projektionsvorrichtung liegt.

Hinsichtlich der Formulierung, wonach die Blendenkante in der Petzvalfläche liegt, sei darauf hingewiesen, dass exakt gesprochen die Zusammenhänge wie folgt sind: die Projektionsvorrichtung weist einen Brennpunkt F200 auf, welcher auf der optischen Achse X der Projektionsvorrichtung 200 liegt. Die Petzvalfläche bzw. Brennpunktfläche enthält diesen Brennpunkt F200, ebenso wie eine Brennlinie durch diesen Brennpunkt verläuft und in der Petzvalfläche liegt.

Die Blendenkante 104 - grundsätzlich unabhängig davon, ob es sich um eine gerade Blendenkante wie in **Figur 1** gezeigt oder um eine gekrümmte, z.B. wie oben beschrieben gekrümmte Kante handelt - liegt nun in der Regel nicht exakt in der Petzvalfläche bzw. im Brennpunkt F200, sondern in einem (geringen) Abstand über dem Brennpunkt 200. Typischer Weise ist die Hell-Dunkel-Grenze HDG im Lichtbild etwas unter die horizontale 0°-0°-Linie bzw. unter den Horizont abgesenkt, üblicher Weise um 0,573°. Um dies im Lichtbild zu realisieren, befindet sich die Blendenkante 104 in vertikaler Richtung geringfügig, in der Praxis zumeist um einige zehntel Millimeter, oberhalb der optische Achse X der Projektionsvorrichtung 200 bzw. oberhalb des Brennpunktes F200.

Vorzugsweise ist dabei vorgesehen, dass Lichteinkoppelelement 101, lichtdurchlässiger Körper 100 und die Projektionsvorrichtung 200 einstückig aus einem lichtdurchlässigen Material gebildet sind und gemeinsam einen Körper 1000 bilden.

Ausgehend von einer solchen Beleuchtungsvorrichtung 1 ist nun, wie dies in den **Figuren 2, 2a- 2c** **, 3, 3a, 3b sowie 4, 4a - 4c** näher dargestellt ist, weist nun die bei einer erfindungsgemäßen Beleuchtungsvorrichtung 1 das Lichteinkoppelelement 101 eine erste Umlenkstruktur 101a auf, welche derart ausgebildet ist, dass Licht der Lichtquelle 10, welches in das Lichteinkoppelelement 101 eintritt und auf die Umlenkstruktur 101a auftrifft, derart totalreflektiert wird, dass das totalreflektierte Licht S3 auf eine zweite Umlenkstruktur 107a gerichtet wird. Die zweite Umlenkstruktur 107a ist an der oberen, den unteren Begrenzungsflächen 105, 106 gegenüberliegenden Begrenzungsfläche 107 des lichtleitenden Körpers 100 angeordnet.

Vorzugsweise bilden Lichteinkoppelelement 101, lichtleitender Körper 100 und Projektionsvorrichtung 200 einen durchgehenden, einstückigen Körper 1000. Das transparente, lichtdurchlässige Material, aus dem die einzelnen Elemente, oder im Fall des einstückigen Körpers 1000 dieser Körper 1000 gebildet sein können, weist einen Brechungsindex größer als jener von Luft auf. Das Material enthält z.B. PMMA (Polymethylmethacrylat) oder PC (Polycarbonat) und ist insbesondere vorzugsweise daraus gebildet. Die Körper können aber auch aus Glasmaterial, insbesondere anorganischem Glasmaterial gefertigt sein.

**Figur 3** zeigt dabei wieder einen Strahlenverlauf analog zu **Figur 1a****,** d.h. den Strahlenverlauf von Lichtstrahlen, welche die Lichtverteilung mit Hell-Dunkel-Grenze HDG bilden. Erfindungsgemäß wird nun, wie dies **Figur 3a** zeigt, ein Teil der von der Lichtquelle 10 emittierten und in das Lichteinkoppelelement 101 eintretenden Lichtstrahlen zur Bildung einer Signlight-Lichtverteilung SV verwendet.

Die zweite Umlenkstruktur 107a ist derart ausgebildet, dass das auf sie auftreffende Licht S3 auf einen ersten Flächenbereich 105a der ersten unteren Begrenzungsfläche 105 auftrifft. Die erste untere Begrenzungsfläche 105 ist dabei jene Begrenzungsfläche, welche in Lichtausbreitungsrichtung gesehen nach der zweiten Begrenzungsfläche 106, respektive der Blendenkante 104, angeordnet ist.

Die zweite Umlenkstruktur 107a lenkt die auftreffenden Lichtstrahlen S3 als viertes Lichtbündel S4 um (bzw. werden die auftreffenden Lichtstrahlen S3 an der Umlenkstruktur 107a totalreflektiert).

Der Flächenbereich 105a lenkt das auf sie auftreffende Licht als fünftes Lichtbündel S5 in einen Bereich 200a der Projektionsvorrichtung 200 um, konkret in einen Bereich 200a an der lichtbrechenden Lichtaustrittsfläche 201 der Projektionsvorrichtung, welcher Bereich 200a das Licht des fünften Lichtbündels S5 als Signlight-Lichtbündel S6 in einen oberhalb der Hell-Dunkel-Grenze HDG liegenden Bereich B der Lichtverteilung als Zusatz-Lichtverteilung, nämlich als Signlight-Lichtverteilung SV, abbildet.

Die erste Umlenkstruktur 101a ist vorzugsweise, wie gezeigt, in Form einer Umlenkfläche ausgebildet ist, wobei die Umlenkfläche beispielsweise eine ebene Fläche oder vorzugsweise, wie dargestellt, eine konkav gekrümmte Fläche ist.

Eine konkave Krümmung kann beispielsweise zur Erzeugung eines Parallelstrahlbündels genutzt werden, welche auf die auf die zweite Umlenkstruktur 107a an der oberen Begrenzungsfläche 107 gleichverteilt auftreffen, wodurch sich eine bessere Kontrolle der Intensitäten verwirklichen lässt.

Anschließend an die zweite Umlenkstruktur 101a schließt im Übergang zu dem lichtleitenden Körper 100 ein Bereich 101b an, welcher optisch unwirksam ist. Vorzugsweise ist dieser Bereich 101b zu der Umlenkstruktur 101a derart geneigt, dass die von der ersten Umlenkstruktur 101a umgelenkten, insbesondere totalreflektierten Lichtstrahlen S3 sich ungehindert in Richtung der zweiten Umlenkstruktur 107a fortpflanzen können.

Die zweite Umlenkstruktur 107a ist vorzugsweise als Fläche, insbesondere als ebene Fläche ausgebildet.

Beispielsweise ist die zweite Umlenkstruktur 107a durch eine Vertiefung 117 in der oberen Begrenzungsfläche 107 gebildet. Diese Vertiefung 117 wird durch die, vorzugsweise ebene, Fläche 107a und gegebenenfalls durch eine weitere Begrenzungsfläche bzw. weitere Begrenzungsflächen, welche der Lichtquelle 10 abgewandt ist/sind und auf die in der Regel kein Licht auftrifft bzw. die lichttechnisch keine Funktion hat/haben, gebildet.

Der erste Flächenbereich 105a der ersten unteren Fläche 105 ist vorzugsweise, wie dies insbesondere in Figur 4c gut zu erkennen ist, derart ausgebildet, dass in vertikalen Schnitten durch den lichtleitenden Körper 100 im Bereich der unteren Fläche 105 sich Schnittkurven 105a' ergeben, die gerade sind.

Weiters kann vorgesehen sein, dass der erste Flächenbereich 105a der ersten unteren Fläche 105 in horizontalen Schnitten gekrümmte Schnittkurven, insbesondere konvexe Schnittkurven bildet. Vorzugsweise folgen diese konvexen Schnittkurven einer Petzval-Fläche bz. Brennfläche der Projektionseinrichtung.

Horizontale Schnittkurven ergeben sich dabei durch Schneiden der jeweiligen Fläche mit horizontalen Ebenen, vertikale Schnittkurven ergeben sich durch Schneiden der jeweiligen Fläche mit vertikalen Ebenen, welche parallel zu der optischen Achse der Beleuchtungsvorrichtung bzw. der Projektionsvorrichtung verlaufen oder die optische Achse enthalten.

Der erste Flächenbereich 105a bildet eine Begrenzungsfläche einer Vertiefung 115 in der ersten unteren Begrenzungsfläche 105 ist. Unterhalb des ersten Flächenbereiches 105a schließt an diesen ein dritter Flächenbereich 105c der ersten Begrenzungsfläche 105 an. Durch die Bildung einer Vertiefung 115 liegt dieser zweite Flächenbereich 105c derart, dass auf diesen kein Licht von der zweiten Umlenkstruktur 107a gelangt. Durch die Verwendung lediglich eines Flächenbereiches 105a, welcher Licht in Richtung der Projektionsvorrichtung reflektiert, wird es einfacher, die Erzeugung der Signlight-Lichtverteilung zu kontrollieren.

Weiters kann mit Vorteil vorgesehen sein, dass der erste Flächenbereich 105a zu der zweiten Begrenzungsfläche 106 beabstandet ist und zwischen dem ersten Flächenbereich 105a und der zweiten Begrenzungsfläche 106 ein weiterer, zweiter Flächenbereich 105b der ersten Begrenzungsfläche 105 angeordnet ist, welcher den ersten Flächenbereich 105a mit der zweiten Begrenzungsfläche 106 verbindet. In diesem Zusammenhang ist es von Vorteil, wenn der zweite Flächenbereich 105b derart angeordnet und ausgebildet ist, dass kein Licht von der zweite Umlenkstruktur 107a auf den zweiten Flächenbereich 105b gelangt.

Mit diesem zweiten Flächenbereich 105b, der beispielsweise einen Streifen zwischen dem ersten Flächenbereich 105a und der zweiten Begrenzungsfläche 106 bildet, kann ein dunkler Streifen BAN im Lichtbild, zwischen der Hell-Dunkel-Grenze der Vorfeld- bzw. Abblendlichtverteilung und der unteren Begrenzung der Signlight-Lichtverteilung realisiert werden.

**Figur 5** zeigt eine Lichtverteilung LV in Form einer schematischen Vorlichtverteilung mit einer Hell-Dunkel-Grenze HDG, wie sie beispielsweise mit einer Beleuchtungsvorrichtung nach **Figur 1****,** aber auch mit einer Beleuchtungsvorrichtung 1 gemäß der vorliegenden Erfindung erzeugt werden kann. **Figur 5** zeigt weiters einen Bereich B, in welchem eine Signlight-Lichtverteilung SV erzeugt werden soll, sowie relevante Messpunkte, für welche - in diesem Fall gemäß der entsprechenden ECE-Regelung - definierte Beleuchtungsstärkewerte eingehalten werden müssen.

**Figur 6** zeigt eine Lichtverteilung SV in Form einer Abblendlichtverteilung mit Hell-Dunkel-Grenze HDG, und darüber eine Signlight-Lichtverteilung SV. Wie zu erkennen ist, befindet sich zwischen der Hell-Dunkel-Grenze HDG und der unteren Grenze der Signlight-Lichtverteilung SV ein dunkles Band bzw. Streifen BAN, das bzw. der - wie weiter oben, insbesondere an Hand der **Figur 4c** beschrieben - durch das Vorhandenseiten des zweiten Flächenbereiches 105b realisiert werden kann.

## Patentansprüche

1. Beleuchtungsvorrichtung (1) für einen Kraftfahrzeugscheinwerfer zum Erzeugen einer Lichtverteilung (LV) mit Hell-Dunkel-Grenze (HDG), wobei die Beleuchtungsvorrichtung umfasst:
▪ einen lichtdurchlässigen Körper (100),
▪ zumindest ein Lichteinkoppelelement (101),
▪ zumindest dem zumindest einen Lichteinkoppelelement (101) zugeordnete Lichtquelle (10), wobei das zumindest eine Lichteinkoppelelement (101) dazu eingerichtet ist, Licht, welches die zumindest eine Lichtquelle (10) emittiert, in den lichtdurchlässigen Körper (100) einzukoppeln, sowie
▪ eine Projektionsvorrichtung (200), wobei
das Lichteinkoppelelement (101) dazu eingerichtet ist, zumindest einen Teil des Lichtes,
welches von der zumindest einen Lichtquelle (10) emittiert wird, derart in den lichtdurchlässigen Körper (100) einzukoppeln, dass dieses sich dem lichtdurchlässigen Körper (100) als erstes Lichtbündel (S1) im Wesentlichen in einer Lichtausbreitungsrichtung zu der Projektionsvorrichtung (200) fortpflanzt, und wobei
der lichtdurchlässige Körper (100) eine Blendenvorrichtung (103) mit einer Blendenkante (104) aufweist, wobei die Blendenkante (104) in Lichtausbreitungsrichtung gesehen zwischen dem Lichteinkoppelelement (101) und der Projektionsvorrichtung (200) angeordnet ist, und wobei
die Blendenkante (104) von einer ersten unteren Begrenzungsfläche (105) und einer zweiten unteren Begrenzungsfläche (106) des lichtdurchlässigen Körpers (100) gebildet ist, indem die unteren Begrenzungsflächen (105, 106) in einer gemeinsamen Kante, der Blendenkante (104), zusammenlaufen,
das Lichteinkoppelelement (101) eine erste Umlenkstruktur (101a) aufweist, welche derart ausgebildet ist, dass Licht der zumindest einen Lichtquelle (10), welches in das Lichteinkoppelelement (101) eintritt und auf die Umlenkstruktur (101a) auftrifft, derart totalreflektiert wird, dass das totalreflektierte Licht (S3) auf eine zweite Umlenkstruktur (107a) gerichtet wird, **dadurch gekennzeichnet, dass**
die zweite Umlenkstruktur (107a) an einer oberen, den unteren Begrenzungsflächen (105, 106) gegenüberliegenden Begrenzungsfläche (107) des lichtleitenden Körpers (100) angeordnet ist, und wobei
die zweite Umlenkstruktur (107a) derart ausgebildet ist, dass das auf sie auftreffende Licht auf einen ersten Flächenbereich (105a) der ersten unteren Begrenzungsfläche (105) der Blendenvorrichtung (103), welche erste untere Begrenzungsfläche (105) in Lichtausbreitungsrichtung (X1) gesehen nach der zweiten Begrenzungsfläche (106) der Blendenvorrichtung (103) angeordnet ist, als viertes Lichtbündel (S4) umgelenkt wird, und wobei
der Flächenbereich (105a) das auf sie auftreffende Licht als fünftes Lichtbündel (S5) in einen Bereich (200a) der Projektionsvorrichtung (200) umlenkt, welcher das Licht des fünften Lichtbündels (S5) als Signlight-Lichtbündel (S6) in einen oberhalb der Hell-Dunkel-Grenze liegenden Bereich (B) der Lichtverteilung als Zusatz-Lichtverteilung, als Signlight-Lichtverteilung (SV), abbildet.

2. Beleuchtungsvorrichtung nach Anspruch 1, wobei die erste Umlenkstruktur (101a) eine Umlenkfläche umfasst oder in Form einer Umlenkfläche ausgebildet ist, wobei beispielsweise die Umlenkfläche als ebene Fläche oder als konkav gekrümmte Fläche ausgebildet ist.

3. Beleuchtungsvorrichtung nach einem der vorhergehenden Ansprüche, wobei die zweite Umlenkstruktur (107a) als Fläche, insbesondere als ebene Fläche ausgebildet ist.

4. Beleuchtungsvorrichtung nach einem der vorhergehenden Ansprüche, wobei der erste Flächenbereich (105a) der ersten unteren Fläche (105) in vertikalen Schnitten eine gerade Schnittkurve bildet.

5. Beleuchtungsvorrichtung nach einem der vorhergehenden Ansprüche, **wobei** der erste Flächenbereich (105a) der ersten unteren Fläche (105) in horizontalen Schnitten gekrümmte Schnittkurven, insbesondere konvexe Schnittkurven bildet.

6. Beleuchtungsvorrichtung nach einem der vorhergehenden Ansprüche, **wobei** der erste Flächenbereich (105a) eine Begrenzungsfläche einer Vertiefung (115) in der ersten unteren Begrenzungsfläche (105) ist.

7. Beleuchtungsvorrichtung nach einem der vorhergehenden Ansprüche, **wobei** der erste Flächenbereich (105a) zu der zweiten Begrenzungsfläche (106) beabstandet ist und zwischen dem ersten Flächenbereich (105a) und der zweiten Begrenzungsfläche (106) ein weiterer, zweiter Flächenbereich (105b) der ersten Begrenzungsfläche (105) angeordnet ist, welcher den ersten Flächenbereich (105a) mit der zweiten Begrenzungsfläche (106) verbindet.

8. Beleuchtungsvorrichtung nach Anspruch 7, **wobei** der zweite Flächenbereich (105b) derart angeordnet und ausgebildet ist, dass kein Licht von der zweite Umlenkstruktur (107a) auf den zweiten Flächenbereich (105b) gelangt.

9. Beleuchtungsvorrichtung nach einem der vorhergehenden Ansprüche, **wobei** die zweite Umlenkstruktur (107a) durch eine Vertiefung (117) in der oberen Begrenzungsfläche (107) gebildet ist.

10. Beleuchtungsvorrichtung nach einem der vorhergehenden Ansprüche, **wobei** die Blendekante (104) in oder im Wesentlichen in der Petzvalfläche bzw. einer Brennfläche der Projektionsvorrichtung (200) liegt.

11. Beleuchtungsvorrichtung nach einem der vorhergehenden Ansprüche, **wobei** das zumindest eine Lichteinkoppelelement (101), der lichtdurchlässige Körper (100) und die Projektionsvorrichtung (200) einstückig aus einem lichtdurchlässigen Material gebildet sind und gemeinsam einen Körper (1000) bilden.

12. Beleuchtungsvorrichtung nach einem der vorhergehenden Ansprüche, wobei die Lichtverteilung (LV) mit Hell-Dunkelgrenze (HDG) eine Vorfeldlichtverteilung oder eine Abblendlichtverteilung ist.

13. Kraftfahrzeugscheinwerfer mit zumindest einer Beleuchtungsvorrichtung nach einem der Ansprüche 1 bis 12.

## Claims

1. Lighting device (1) for a motor vehicle headlight for generating a light distribution (LV) with a cut-off line (HDG), wherein the lighting device comprises:
□ a light-transmissive body (100),
□ at least one light coupling element (101),
□ a light source (10) associated with at least one light coupling element (101), wherein the at least one light coupling element (101) is designed to couple light emitted by the at least one light source (10) into the light-transmissive body (100), and
□ a projection device (200), wherein
the light coupling element (101) is designed to couple at least part of the light emitted by the at least one light source (10) into the light-transmissive body (100) in such a way that it propagates from the light-transmissive body (100) as a first light beam (S1) essentially in a light propagation direction toward the projection device (200), and wherein
the light-transmissive body (100) has an aperture device (103) with an aperture edge (104), wherein the aperture edge (104) is arranged between the light coupling element (101) and the projection device (200) as seen in the light propagation direction, and wherein
the aperture edge (104) is formed by a first lower boundary surface (105) and a second lower boundary surface (106) of the light-transmissive body (100), in that the lower boundary surfaces (105, 106) converge in a common edge, the aperture edge (104),
the light coupling element (101) has a first deflection structure (101a) which is designed in such a way that light from the at least one light source (10) which enters the light coupling element (101) and strikes the deflection structure (101a) is totally reflected in such a way that the totally reflected light (S3) is directed onto a second deflection structure (107a), **characterized in that**
the second deflection structure (107a) is arranged on an upper boundary surface (107) of the light-conducting body (100) opposite the lower boundary surfaces (105, 106), and wherein
the second deflection structure (107a) is designed such that the light striking it is deflected as a fourth light beam (S4) onto a first surface area (105a) of the first lower boundary surface (105) of the aperture device (103), which first lower boundary surface (105) is located, viewed in the light propagation direction (X1), after the second boundary surface (106) of the aperture device (103) when viewed in the light propagation direction (X1), and wherein
the surface area (105a) deflects the light incident upon it as a fifth light beam (S5) into an area (200a) of the projection device (200), which projects the light of the fifth light beam (S5) as a signal light beam (S6) into an area (B) of the light distribution above the light-dark boundary as an additional light distribution, as a signal light distribution (SV).

2. Lighting device according to claim 1, wherein the first deflection structure (101a) comprises a deflection surface or is designed in the form of a deflection surface, wherein, for example, the deflection surface is designed as a flat surface or as a concave curved surface.

3. Lighting device according to one of the preceding claims, wherein the second deflection structure (107a) is designed as a surface, in particular as a flat surface.

4. Lighting device according to one of the preceding claims, wherein the first surface area (105a) of the first lower surface (105) forms a straight intersection curve in vertical sections.

5. Lighting device according to one of the preceding claims, wherein the first surface area (105a) of the first lower surface (105) forms curved intersection curves, in particular convex intersection curves, in horizontal sections.

6. Lighting device according to one of the preceding claims, wherein the first surface area (105a) is a boundary surface of a recess (115) in the first lower boundary surface (105).

7. Lighting device according to one of the preceding claims, wherein the first surface area (105a) is spaced apart from the second boundary surface (106) and a further, second surface area (105b) of the first boundary surface (105) is arranged between the first surface area (105a) and the second boundary surface (106), which connects the first surface area (105a) to the second boundary surface (106).

8. Lighting device according to claim 7, wherein the second surface area (105b) is arranged and designed in such a way that no light from the second deflection structure (107a) reaches the second surface area (105b).

9. Lighting device according to one of the preceding claims, wherein the second deflection structure (107a) is formed by a recess (117) in the upper boundary surface (107).

10. Lighting device according to one of the preceding claims, wherein the glare edge (104) lies in or essentially in the Petzval surface or a focal surface of the projection device (200).

11. Lighting device according to one of the preceding claims, wherein the at least one light coupling element (101), the light-transmissive body (100) and the projection device (200) are formed integrally from a light-transmissive material and together form a body (1000).

12. Lighting device according to one of the preceding claims, wherein the light distribution (LV) with light-dark boundary (HDG) is a front field light distribution or a low beam light distribution.

13. Motor vehicle headlamp with at least one lighting device according to one of claims 1 to 12.

## Revendications

1. Dispositif d'éclairage (1) pour un phare de véhicule automobile destiné à générer une répartition lumineuse (LV) avec une coupure clair-obscur (HDG), le dispositif d'éclairage comprenant :
□ un corps translucide (100),
□ au moins un élément de couplage de lumière (101),
□ une source lumineuse (10) associée au moins à l'au moins un élément de couplage de lumière (101), l'au moins un élément de couplage de lumière (101) étant conçu pour coupler la lumière émise par l'au moins une source lumineuse (10) dans le corps translucide (100), ainsi que
□ un dispositif de projection (200),
l'élément de couplage de lumière (101) étant conçu pour coupler au moins une partie de la lumière émise par la au moins une source lumineuse (10) dans le corps translucide (100) de telle sorte que celle-ci se propage dans le corps translucide (100) sous la forme d'un premier faisceau lumineux (S1) essentiellement dans une direction de propagation de la lumière vers le dispositif de projection (200), et dans lequel
le corps translucide (100) comporte un dispositif d'obturation (103) avec un bord d'obturation (104), le bord d'obturation (104) étant disposé, vu dans la direction de propagation de la lumière, entre l'élément de couplage de lumière (101) et le dispositif de projection (200), et où
le bord de diaphragme (104) est formé par une première surface de délimitation inférieure (105) et une deuxième surface de délimitation inférieure (106) du corps translucide (100), les surfaces de délimitation inférieures (105, 106) convergeant vers un bord commun, le bord de diaphragme (104),
l'élément de couplage de lumière (101) présente une première structure de déviation (101a) qui est conçue de telle sorte que la lumière provenant de la au moins une source de lumière (10) qui pénètre dans l'élément de couplage de lumière (101) et frappe la structure de déviation (101a) est réfléchie de manière totale de telle sorte que la lumière réfléchie de manière totale (S3) est dirigée vers une deuxième structure de déviation (107a), **caractérisé en ce que**
la deuxième structure de déviation (107a) est disposée sur une surface de délimitation supérieure (107) du corps conducteur de lumière (100), opposée aux surfaces de délimitation inférieures (105, 106), et
la deuxième structure de déviation (107a) est conçue de telle sorte que la lumière qui la frappe est déviée vers une première zone de surface (105a) de la première surface de délimitation inférieure (105) du dispositif à diaphragme (103), laquelle première surface de délimitation inférieure (105) est disposée, vue dans le sens de propagation de la lumière (X1), après la deuxième surface de délimitation (106) du dispositif à diaphragme (103), est déviée en tant que quatrième faisceau lumineux (S4), et où
la zone de surface (105a) dévie la lumière qui la frappe sous forme d'un cinquième faisceau lumineux (S5) dans une zone (200a) du dispositif de projection (200), qui reproduit la lumière du cinquième faisceau lumineux (S5) sous forme de faisceau lumineux de signalisation (S6) dans une zone (B) de la répartition lumineuse située au-dessus de la limite clair-obscur, en tant que répartition lumineuse supplémentaire, en tant que répartition lumineuse de signalisation (SV).

2. Dispositif d'éclairage selon la revendication 1, dans lequel la première structure de déviation (101a) comprend une surface de déviation ou est réalisée sous la forme d'une surface de déviation, la surface de déviation étant par exemple réalisée sous la forme d'une surface plane ou d'une surface incurvée de manière concave.

3. Dispositif d'éclairage selon l'une des revendications précédentes, dans lequel la deuxième structure de déviation (107a) est conçue comme une surface, en particulier comme une surface plane.

4. Dispositif d'éclairage selon l'une des revendications précédentes, dans lequel la première zone de surface (105a) de la première surface inférieure (105) forme une courbe d'intersection droite dans les coupes verticales.

5. Dispositif d'éclairage selon l'une des revendications précédentes, dans lequel la première zone de surface (105a) de la première surface inférieure (105) forme des courbes d'intersection courbes, en particulier des courbes d'intersection convexes, dans des coupes horizontales.

6. Dispositif d'éclairage selon l'une des revendications précédentes, dans lequel la première zone de surface (105a) est une surface de délimitation d'un renfoncement (115) dans la première surface de délimitation inférieure (105).

7. Dispositif d'éclairage selon l'une des revendications précédentes, dans lequel la première zone de surface (105a) est espacée de la deuxième surface de délimitation (106) et entre la première zone de surface (105a) et la deuxième surface de délimitation (106), une autre deuxième zone de surface (105b) de la première surface de délimitation (105) est disposée, laquelle relie la première zone de surface (105a) à la deuxième surface de délimitation (106).

8. Dispositif d'éclairage selon la revendication 7, dans lequel la deuxième zone de surface (105b) est disposée et conçue de telle sorte qu'aucune lumière provenant de la deuxième structure de déviation (107a) n'atteigne la deuxième zone de surface (105b).

9. Dispositif d'éclairage selon l'une des revendications précédentes, dans lequel la deuxième structure de déviation (107a) est formée par un renfoncement (117) dans la surface de délimitation supérieure (107).

10. Dispositif d'éclairage selon l'une des revendications précédentes, dans lequel le bord anti-éblouissement (104) se trouve dans ou essentiellement dans la surface de Petzval ou une surface focale du dispositif de projection (200).

11. Dispositif d'éclairage selon l'une des revendications précédentes, dans lequel le au moins un élément de couplage de lumière (101), le corps translucide (100) et le dispositif de projection (200) sont formés d'un seul tenant à partir d'un matériau translucide et forment ensemble un corps (1000).

12. Dispositif d'éclairage selon l'une des revendications précédentes, dans lequel la répartition lumineuse (LV) avec limite clair-obscur (HDG) est une répartition lumineuse avant ou une répartition lumineuse de croisement.

13. Projecteur de véhicule automobile comprenant au moins un dispositif d'éclairage selon l'une des revendications 1 à 12.
